# EUROPÄISCHE PATENTSCHRIFT

(11) **EP 1 739 259 B1**
(45) Veröffentlichungstag und Bekanntmachung des Hinweises auf die Patenterteilung: **14.11.2007**
(21) Anmeldenummer: 05027566.8
(22) Anmeldetag: 16.12.2005
(51) Int. Cl.: E05B 65/20

(54) **Griffteil für Fahrzeugteile**
Handle for a vehicle part
Poignée pour élément de véhicule

(30) Priorität: 30.06.2005 DE 202005010470 U
(43) Veröffentlichungstag der Anmeldung: 03.01.2007
(73) Patentinhaber: Key Plastics Lennestadt GmbH & Co. KG, 57368 Lennestadt (DE)
(72) Erfinder: Hesener, Ralf, 57413 Finnentrop (DE); Lohmann, Horst, 59846 Sundern (DE); Middel, Dietmar, 57462 Olpe (DE)
(74) Vertreter: Köchling, Conrad-Joachim

(56) Entgegenhaltungen:
- WO-A-03/062569
- DE-U1-9202004 014 56

## Beschreibung

Die Erfindung betrifft ein Griffteil für Fahrzeugteile, insbesondere Türen oder Klappen, mit Entriegelung durch einen Mikroschalter, der an einem Rahmenteil gehalten ist, das eine Öffnung aufweist, in die eine Membran eingebracht ist, und hinter der ein Betätigungsteil angeordnet ist, so dass ein Benutzer durch Druck auf die Membran das Betätigungsteil verstellt und auf den Mikroschalter einwirkt.

Üblicherweise wird in die Schlösser an Fahrzeugtüren oder -hauben eine ferngesteuerte Entriegelungsvorrichtung eingebaut, so dass der Benutzer nicht nur mit einem Schlüssel die Entriegelung vornehmen kann, sondern die Entriegelung über die ferngesteuerte Entriegelungsvorrichtung vornehmen kann. Dabei ist es auch bekannt, solche Teile mit einem Mikroschalter zu versehen, der auf leichten Druck des Benutzers auf ein entsprechendes Betätigungsteil im Griff die mechanische Öffnung des Riegels auslöst. Hierdurch wird dem Benutzer die mechanische Anstrengung erspart, den Riegel zu öffnen. Um eine leichte und für die Hand angenehme Betätigung des Betätigungsteils zu erreichen, ist es auch bekannt, das Betätigungsteil des entsprechenden Griffteiles mit einer Elastomerlamelle zu kombinieren, die in die Aufnahmeöffnung eines Rahmenteils eingesetzt ist, welches den Mikroschalter und die Betätigungsteile aufnimmt. Hierbei ist es erforderlich, entsprechende Maßnahmen an der Elastomerlamelle vorzusehen, damit diese dicht in die Öffnung des Rahmenteils eingefügt werden kann. Des Weiteren ist es erforderlich, Federn oder dergleichen Rückstellelemente vorzusehen, die mit dem Betätigungsteil in der Weise zusammenwirken, dass sie das durch manuelle Betätigung in Richtung auf das Schaltelement des Mikroschalters verschobene Betätigungsteil nach dem Loslassen durch den Benutzer wieder in die Ausgangsstellung zurückführen.

Je nachdem, an welcher Stelle der Benutzer auf die Elastomerlamelle und damit auf das Betätigungsteil einwirkt, kann eine ungünstige Stellung eingenommen werden, in der der Mikroschalter nicht oder nicht mit Sicherheit betätigt ist.

Ein System gemäß dem Stand der Technik im Dokument DE-U-20 2004 014 569 beschrieben.

Ausgehend von diesem Stand der Technik liegt der Erfindung die Aufgabe zu Grunde, ein Griffteil gattungsgemäßer Art zu schaffen, welches in einfacher Weise eine abgedichtete Anordnung an einem Rahmenteil mit einer entsprechenden Aufnahmeöffnung angeordnet werden kann und bei dem die korrekte Einwirkung des Betätigungsteils auf den Schaltstößel des Mikroschalters unabhängig von der Position erreicht wird, an welcher der Benutzer auf die Membran in Form einer Elastomerlamelle drückt. Zudem soll eine Vereinfachung des Aufbaus der Gesamtkombination erreicht werden, wobei insbesondere die Anordnung von einer Ermüdung unterliegenden Federn oder dergleichen vermieden werden soll.

Zur Lösung dieser Aufgabe schlägt die Erfindung vor, dass die Membran fest mit dem Rahmenteil verbunden ist und das Betätigungsteil fest mit der Membran verbunden ist, und dass zwischen den Randkanten des länglichen Betätigungsteils und dem dieses umgebenden Rahmenteil ein Abstandsspalt besteht, der von der Membran überdeckt ist, wobei der Abstandsspalt zwischen dem Rahmenteil und der ersten langen Randkante des Betätigungsteils größer ist als zwischen der zweiten langen Randkante, so dass bei Betätigung des Betätigungsteils durch Druckausübung auf die Membran eine Schwenkung des Betätigungsteils um eine Schwenkachse erfolgt, die durch den elastischen Bereich verläuft, der zwischen der zweiten langen Randkante und dem Rahmenteil angeordnet ist.

Gemäß dieser Ausbildung ist die Membran, beispielsweise in Form einer flächigen Elastomerlamelle in der Weise auf das Rahmenteil aufgebracht und mit dem Rahmenteil fest verbunden, dass die Öffnung des Rahmenteils, hinter welcher die Betätigungselemente und der Mikroschalter sitzt, durch die Membran abgedeckt und verschlossen ist.

Auch das Betätigungsteil ist fest mit der Membran verbunden und mit der Membran beweglich. Bei Betätigung, also Druckausübung auf die Membran, wird das Betätigungsteil in Richtung zum Mikroschalter hin verschoben und der Mikroschalter betätigt. Wird die Membran losgelassen, federt sie auf Grund ihrer Eigenelastizität in den Ausgangszustand zurück. Die Anordnung von zusätzlichen Federn oder dergleichen als Rückstellelement ist damit nicht erforderlich. Zudem ist es nicht erforderlich, das Betätigungsteil in anderer Weise an der Öffnung des Rahmenteils beweglich anzuordnen, sondern das Betätigungsteil ist unmittelbar mit der Membran verbunden. Verbindungsteile mit dem Rahmenteil sind dabei nicht vorhanden und nicht erforderlich. Um eine gerichtete Bewegung der Membran samt Betätigungsteil zu erreichen, wenn der Benutzer an nahezu beliebiger Stelle auf die Membran einwirkt, ist die Anordnung so getroffen, dass bei einer mindestens etwa rechteckigen Ausnehmung des Rahmenteils, welches von der Membran überdeckt ist, das ebenfalls etwa rechteckige Betätigungsteil eingesetzt und eingefügt ist, dabei zwischen den Randkanten des Betätigungsteils und dem Rahmenteil ein Abstandsspalt gebildet ist. Dieser Abstandsspalt ist von der Membran überdeckt. Um eine gerichtete Bewegung zu erreichen, ist der Abstandsspalt zwischen dem Rahmenteil und der ersten langen Randkante des Betätigungsteils größer als zwischen der zweiten langen Randkante. Hierdurch wird erreicht, dass bei Druckausübung auf die Membran und damit die Verschiebung des Betätigungsteils in Richtung des Mikroschalters quasi eine Schwenkung des Betätigungsteils um die Schwenkachse erfolgt, die durch den elastischen Bereich gebildet ist, der zwischen der zweiten langen Randkante und dem Rahmenteil angeordnet ist, also dem schmalen Abstandsbereich. Der breite Abstandsbereich ist so ausgelegt, dass eine ausreichende Bewegung und Verschwenklichkeit des Betätigungsteils bei Druckausübung auf die Membran erfolgt. Die Betätigungssicherheit für dieses Element ist somit gegenüber dem Stand der Technik verbessert.

Vorzugsweise ist dabei auch vorgesehen, dass zwischen den beiden kurzen Randkanten des Betätigungsteils und den dazu benachbarten Rahmenteilen ein Abstand besteht, der etwa dem großen Abstandsspalt entspricht.

Hierdurch wird die gewünschte Beweglichkeit und die gezielte Schwenkbeweglichkeit des Betätigungsteils, welches an der Membran fixiert ist, gefördert.

Um die Betätigungssicherheit der Betätigung des Mikroschalters noch zu verbessern, kann vorgesehen sein, dass rückseitig des Betätigungsteils, nahe dessen dem großen Abstandsspalt benachbarter Randkante, ein Vorsprung abragt, der auf den Mikroschalter zielt und auf diesen einwirkt.

Zudem kann aus dem gleichen Grunde vorgesehen sein, dass der Mirkoschalter mit seinem Schaltstößel schräg zum Betätigungsteil gerichtet ist, so dass das Betätigungsteil oder der Vorsprung bei betätigtem Betätigungsteil axial auf den Schaltstößel einwirkt.

Insbesondere kann vorgesehen sein, dass der große Abstandsspalt etwa doppelt so breit wie der kleine Abstandsspalt ist.

Um die Schwenkbeweglichkeit bei manueller Betätigung noch zu fördern, ist vorgesehen, dass am Träger des Rahmenteils nahe der Randkante des Betätigungsteils, die dem schmalen Abstandsspalt zugeordnet ist, ein als Gegenlager dienender Vorsprung ausgebildet ist, an dem sich das Betätigungsteil in der Betätigungslage abstützt.

Schließlich kann alternativ oder zusätzlich vorgesehen sein, dass das Betätigungsteil mit einem Filmscharnier, den schmalen Spalt überbrückend, am Rahmenteil angeformt ist.

Ein Ausführungsbeispiel der Erfindung ist in der Zeichnung dargestellt und im Folgenden näher beschrieben.
Es zeigt:
- Figur 1: ein Griffteil in Seitenansicht, teilweise geschnitten;
- Figur 2: desgleichen in leicht vergrößertem Maßstab;

- Figur 3: desgleichen in nochmals vergrößertem Maßstab;
- Figur 4: eine Variante in der Ansicht gemäß Figur 3 gesehen;
- Figur 5: eine Einzelheit im Querschnitt gesehen;
- Figur 6: die Einzelheit in Draufsicht gesehen;
- Figur 7: desgleichen in Seitenansicht;
- Figur 8: den Querschnitt einer Lochfigur 5 in verkleinertem Maßstab.

In Figur 1 ist allgemein ein Griffteil 1 ersichtlich, welches an der Heckklappe 2 eines Kraftfahrzeuges angeordnet ist. Zur Entriegelung ist ein Mikroschalter 6 mit Schaltergehäuse 6.1, Schalteranschlüssen 6.2, einem Schaltstößel 6.3 und einem Anschlussstecker mit Kabel 6.4 vorgesehen. Zur Betätigung des Mikroschalters 6 ist dieser in einen Träger 5 eingesetzt, der eine entsprechende Durchgriffsöffnung aufweist, wobei der Träger unterseitig der Schale 4 angeordnet ist. Dieser Träger weist zudem eine Einsatzöffnung für ein Rahmenteil 3.1 auf. Das Rahmenteil ist rechteckig und in eine entsprechende Einsatzöffnung des Trägers 5 eingesetzt und verrastet. Im Rahmenteil 3.1 ist ein Betätigungsteil 3.2 in Form einer rechteckigen Platte angeordnet sowie eine Membran 3.3, in Form eines im Wesentlichen rechteckigen Elementes. Das Betätigungsteil 3.2 ist hinter der Membran 3.3 angeordnet, so dass ein Benutzer durch Druck auf die Membran 3.3 das Betätigungsteil 3.2 verstellt und durch dieses auf den Mikroschalter 6, insbesondere dessen Schaltstößel 6.3 einwirken kann.

Die Membran 3.3 ist fest mit dem Rahmenteil 3.1 verbunden, wie insbesondere in Figur 5 ersichtlich ist. An die Membran 3.3 kann noch nach rückwärts abragend eine Dichtung 3.4 in Form einer Weichkomponente angeformt sein.

Die Rastnasen 3.5 des Rahmenteils 3.1 dienen zur Verrastung in der entsprechenden Einbauöffnung.

Das Betätigungsteil 3.2 ist ebenfalls rückseitig der Membran 3.3 fest mit dieser verbunden.

Wie insbesondere aus Figur 5 ersichtlich, ist der Abstandsspalt 3.8 zwischen dem Rahmenteil 3.1 und der ersten langen Randkante des Betätigungsteils 3.2 deutlich größer als der Abstandsspalt 3.9 zwischen der zweiten langen Randkante des Betätigungsteils 3.2 und dem Rahmenteil 3.1. Hierdurch wird erreicht, dass bei Druckausübung auf die Membran 3.3 und damit auch auf das Betätigungsteil 3.2 in Richtung des Pfeiles 7 in Figur 5 eine Verschwenkung des Betätigungsteils 3.2 in die Position 3.7 erfolgt, und zwar um die Schwenkachse 3.6, die durch die Membran im Bereich des schmalen Spaltes 3.9 erzeugt ist.

Wie insbesondere auch aus der Darstellung gemäß Figur 6 ersichtlich, sind die Abstände zwischen den beiden kurzen Randkanten des Betätigungsteiles 3.2 und dem umgebenden Rand des Rahmenteils 3.1 etwa gleich groß wie der große Spalt 3.8, um die gewünschte Beweglichkeit zu erreichen, wie sie in Figur 5 veranschaulicht ist.

Das komplette Bauelement, wie es beispielsweise in Figur 5 gezeigt ist, ist mit dem Bezugszeichen 3 bezeichnet.

Zudem kann rückseitig des Betätigungsteils 3.2 nahe des zu dem großen Abstandsspalt 3.8 benachbarten Rand ein Vorsprung vorgesehen sein, der in Richtung des Mikroschalters 6 zielt und im Falle der Betätigung auf diesen, insbesondere dessen Schaltstößel 6.3 einwirkt. Hierdurch wird einerseits der Schaltweg verkürzt und andererseits ist die Ausrichtung so vorgenommen, dass der Mikroschalter 6 mit seinem Schaltstößel 6.3 schräg zum Betätigungsteil 3.2 gerichtet ist, so dass das Betätigungsteil 3.2, insbesondere der Vorsprung daran, bei betätigtem Betätigungsteil, wie in Figur 5 veranschaulicht, axial auf den Schaltstößel 6.3 einwirkt.

Zusätzlich kann am Träger 5 des Rahmenteils 3.1 nahe der Randkante des Betätigungsteils 3.2, die dem schmalen Abstandsspalt 3.9 zugeordnet ist, ein als Gegenlager dienender Vorsprung 5.1 ausgebildet sein, an dem sich das Betätigungsteil 3.2 in der Betätigungslage abstützt, wodurch die gewünschte Beweglichkeit unterstützt und gefördert wird. Die mit dem Betätigungsteil 3.2 zusammenwirkende Randkante des Vorsprunges 5.1 kann dabei schräg gerichtet oder gewölbt sein, wie insbesondere in Figur 4 ersichtlich.

Des Weiteren ist es möglich, das Betätigungsteil 3.2 über ein Filmscharnier 3.8.1 am Rahmenteil 3.1 anzuformen, wobei das Filmscharnier den schmalen Abstandsspalt 3.9 überbrückend angeformt ist. Auch eine solche Ausbildung kann die gewünschte Beweglichkeit und zielgerichtete Beweglichkeit unterstützen und/oder bewirken.

Die Erfindung ist nicht auf das Ausführungsbeispiel beschränkt, sondern im Rahmen der Ansprüche vielfach variabel.

## Patentansprüche

1. Griffteil (1) für Fahrzeugteile, insbesondere Türen oder Klappen (2), mit Entriegelung durch einen Mikroschalter (6), der an einem Rahmenteil (5) gehalten ist, das eine Öffnung aufweist, in die eine Membran (3.3) eingebracht ist, und hinter der ein Betätigungsteil (3.2) angeordnet ist, so dass ein Benutzer durch Druck auf die Membran (3.3) das Betätigungsteil (3.2) verstellt und auf den Mikroschalter (6) einwirkt, wobei die Membran (3.3) fest mit dem Rahmenteil (3.1) verbunden ist, **dadurch gekennzeichnet dass** das Betätigungsteil (3.2) fest mit der Membran (3.3) verbunden ist, und dass zwischen den Randkanten des länglichen Betätigungsteils (3.2) und dem dieses umgebenden Rahmenteil (3.1) ein Abstandsspalt besteht, der von der Membran (3.3) überdeckt ist, wobei der Abstandsspalt (3.8) zwischen dem Rahmenteil (3.1) und der ersten langen Randkante des Betätigungsteils (3.2) größer ist als zwischen der zweiten langen Randkante, so dass bei Betätigung des Betätigungsteils (3.2) durch Druckausübung auf die Membran (3.3) eine Schwenkung des Betätigungsteils (3.2) um eine Schwenkachse (3.6) erfolgt, die durch den elastischen Bereich (3.9) verläuft, der zwischen der zweiten langen Randkante und dem Rahmenteil (3.1) angeordnet ist.

2. Griffteil nach Anspruch 1, **dadurch gekennzeichnet, dass** zwischen den beiden kurzen Randkanten des Betätigungsteils (3.2) und den dazu benachbarten Rahmenteilen (3.1) ein Abstand besteht, der etwa dem großen Abstandsspalt (3.8) entspricht.

3. Griffteil nach Anspruch 1 oder 2, **dadurch gekennzeichnet, dass** rückseitig des Betätigungsteils (3.2), nahe dessen dem großen Abstandsspalt (3.8) benachbarter Randkante ein Vorsprung abragt, der auf den Mikroschalter (6) zielt und auf diesen einwirkt.

4. Griffteil nach einem der Ansprüche 1 bis 3, **dadurch gekennzeichnet, dass** der Mirkoschalter (6) mit seinem Schaltstößel (6.3) schräg zum Betätigungsteil (3.2) gerichtet ist, so dass das Betätigungsteil (3.2) oder der Vorsprung bei betätigtem Betätigungsteil (3.2) axial auf den Schaltstößel (6.3) einwirkt.

5. Griffteil nach einem der Ansprüche 1 bis 4, **dadurch gekennzeichnet, dass** der große Abstandsspalt (3.8) etwa doppelt so breit wie der kleine Abstandsspalt (3.9) ist.

6. Griffteil nach einem der Ansprüche 1 bis 5, **dadurch gekennzeichnet, dass** am Träger (5) des Rahmenteils (3.1) nahe der Randkante des Betätigungsteils (3.2), die dem schmalen Abstandsspalt (3.9) zugeordnet ist, ein als Gegenlager dienender Vorsprung (5.1) ausgebildet ist, an dem sich das Betätigungsteil (3.2) in der Betätigungslage abstützt.

7. Griffteil nach einem der Ansprüche 1 bis 6, **dadurch gekennzeichnet, dass** das Betätigungsteil (3.2) mit einem Filmscharnier (3.8.1), den schmalen Spalt (3.9) überbrückend, am Rahmenteil (3.1) angeformt ist.

## Claims

1. A grip component (1) for vehicle components, especially doors or hatches (2), with unlocking by a microswitch (6) retained on a frame component (5) comprising an aperture into which a membrane (3.3) is introduced and behind which an actuating component (3.2) is disposed, so that a user moves the actuating component (3.2) by pressing on the membrane (3.3) and acts on the microswitch (6), the membrane (3.3) being securely connected to the frame component (3.1),
**characterised in that** the actuating component (3.2) is securely connected to the membrane (3.3),
and **in that** between the edges of the oblong actuating component (3.2) and the frame component (3.1) surrounding it there is a gap which is covered by the membrane (3.3), the gap (3.8) between the frame component (3.1) and the first long edge of the actuating component (3.2) being greater than between said frame component and the second long edge, so that, when the actuating component (3.2) is actuated by exerting pressure on the membrane (3.3), the actuating component (3.2) pivots around a pivot axis (3.6) extending through the elastic region (3.9) disposed between the second long edge and the frame component (3.1).

2. A grip component according to Claim 1,
**characterised in that** there is a distance roughly corresponding to the large gap (3.8) between the two short edges of the actuating component (3.2) and the frame components (3.1) adjacent thereto.

3. A grip component according to Claim 1 or 2,
**characterised in that** a projection that is directed towards the microswitch (6) and acts thereon protrudes from the rear of the actuating component (3.2), close to its edge adjacent to the large gap (3.8).

4. A grip component according to one of Claims 1 to 3,
**characterised in that** the microswitch (6) with its switch plunger (6.3) is directed diagonally with respect to the actuating component (3.2), so that the actuating component (3.2) or the projection acts axially on the switch plunger (6.3) when the actuating component (3.2) is actuated.

5. A grip component according to one of Claims 2 to 4,
**characterised in that** the large gap (3.8) is roughly twice the width of the small gap (3.9).

6. A grip component according to one of Claims 1 to 5,
**characterised in that** on the mounting (5) of the frame component (3.1) close to the edge of the actuating component (3.2) associated with the narrow gap (3.9) there is constructed a projection (5.1) serving as a counterbearing, against which the actuating component (3.2) is supported in the actuating position.

7. A grip component according to one of Claims 1 to 6,
**characterised in that** the actuating component (3.2) is moulded with an integral hinge (3.8.1), bridging the narrow gap (3.9), to the frame component (3.1).

## Revendications

1. Poignée (1) pour éléments de véhicules, notamment des portes ou des hayons (2), avec déverrouillage au moyen d'un micro-interrupteur (6) retenu sur une partie d'encadrement (5) pourvue d'un orifice dans lequel est intégrée une membrane (3.3), et derrière lequel une pièce d'actionnement (3.2) est disposée de telle sorte qu'un utilisateur déplace ladite pièce d'actionnement (3.2) et agisse sur ledit micro-interrupteur (6), par pression exercée sur ladite membrane (3.3), ladite membrane (3.3) étant reliée rigidement à la partie d'encadrement (3.1), **caractérisée par le fait que** la pièce d'actionnement (3.2) est reliée rigidement à la membrane (3.3) ; et par la présence, entre les arêtes marginales de la pièce longiligne d'actionnement (3.2) et la partie d'encadrement (3.1) entourant cette dernière, d'un espace interstitiel recouvert par la membrane (3.3), ledit espace interstitiel (3.8) étant plus grand, entre ladite partie d'encadrement (3.1) et la première arête marginale longue de ladite pièce d'actionnement (3.2), qu'entre ladite partie et la seconde arête marginale longue, de façon telle que, lors d'une manoeuvre de la pièce d'actionnement (3.2) par pression exercée sur la membrane (3.3), ladite pièce d'actionnement (3.2) accomplisse un pivotement autour d'un axe de pivotement (3.6) traversant la région élastique (3.9) interposée entre la partie d'encadrement (3.1) et la seconde arête marginale longue.

2. Poignée selon la revendication 1, **caractérisée par** la présence, entre les deux arêtes marginales courtes de la pièce d'actionnement (3.2) et les parties d'encadrement (3.1) qui en sont voisines, d'un espacement correspondant sensiblement au grand espace interstitiel (3.8).

3. Poignée selon la revendication 1 ou 2, **caractérisée par le fait qu'**une protubérance, saillant à la face postérieure de la pièce d'actionnement (3.2) à proximité de l'arête marginale de cette dernière qui est voisine du grand espace interstitiel (3.8), pointe vers le micro-interrupteur (6) et agit sur celui-ci.

4. Poignée selon l'une des revendications 1 à 3, **caractérisée par le fait que** le micro-interrupteur (6) est dirigé, par son coulisseau de commutation (6.3), à l'oblique par rapport à la pièce d'actionnement (3.2), de telle sorte que ladite pièce d'actionnement (3.2) ou la protubérance agisse axialement, sur ledit coulisseau de commutation (6.3), lorsque ladite pièce d'actionnement (3.2) est manoeuvrée.

5. Poignée selon l'une des revendications 1 à 4, **caractérisée par le fait que** la largeur du grand espace interstitiel (3.8) représente environ le double de celle du petit espace interstitiel (3.9).

6. Poignée selon l'une des revendications 1 à 5, **caractérisée par le fait qu'**une protubérance (5.1), remplissant la fonction d'une contre-butée et façonnée sur le support (5) de la partie d'encadrement (3.1), à proximité de l'arête marginale de la pièce d'actionnement (3.2) associée à l'étroit espace interstitiel (3.9), offre un appui à ladite pièce d'actionnement (3.2) dans la position d'actionnement.

7. Poignée selon l'une des revendications 1 à 6, **caractérisée par le fait que** la pièce d'actionnement (3.2) fait corps avec la partie d'encadrement (3.1) par une charnière pelliculaire (3.8.1), en coiffant l'étroit interstice (3.9).
